# EUROPÄISCHE PATENTSCHRIFT

(11) **EP 0 514 646 B1**
(45) Veröffentlichungstag und Bekanntmachung des Hinweises auf die Patenterteilung: **08.11.1995**
(21) Anmeldenummer: 92105425.0
(22) Anmeldetag: 30.03.1992
(51) Int. Cl.: F02M 35/10

(54) **Ansauganlage für eine mehrzylindrige Brennkraftmaschine**
Intake device for a multicylinder internal combustion engine
Dispositif d'admission pour moteur à combustion interne à plusieurs cylindres

(30) Priorität: 22.05.1991 DE 4116653
(43) Veröffentlichungstag der Anmeldung: 25.11.1992
(73) Patentinhaber: Dr.Ing.h.c. F. Porsche Aktiengesellschaft, 70435 Stuttgart (DE)
(72) Erfinder: Ampferer, Herbert, W-7123 Sachsenheim 2 (DE); Ickinger, Frank, W-7127 Pleidelsheim (DE)

(56) Entgegenhaltungen:
- EP-A- 0 271 811
- DE-C- 3 641 811
- FR-A- 2 315 012
- FR-A- 2 574 475
- US-A- 4 901 681

## Beschreibung

Die Erfindung betrifft eine Ansauganlage einer mehrzylindrigen Brennkraftmaschine, wobei die Ansauganlage schwingungsentkoppelt oberhalb der Zylinder an der Brennkraftmaschine gehalten ist.

In der DE-36 41 811 C1 ist eine Ansauganlage für eine mehrzylindrige Brennkraftmaschine offenbart, die unter Zwischenschaltung von elastischen Lagerelementen schwingungsentkoppelt am Zylinderkopf gehalten ist. Die Lagerelemente sind dabei zwischen Ansauganlage und Stützen am Zylinderkopf mittels Verschraubungen auf Druck beansprucht. Bei der Montage der Ansauganlage ist der Zugang zu diesen Verschraubungen sowie zu den Verbindungsstellen zwischen Einzelsaugrohren der Ansauganlage und in einer Flanschfläche mündenden, im Zylinderkopf ausgebildeten Einlaßkanälen erschwert.

Aus der US-A-4 901 681 ist eine Ansauganlage für eine mehrzylindrige Brennkraftmaschine gemäß dem Oberbegriff von Anspruch 1 bekannt, die über Entkoppelungselemente an der Brennkraftmaschine gehalten ist. So sind erste Entkoppelungselemente zwischen den Einzelsaugrohren und den entsprechendne Rohren der Brennkraftmaschine und zweite Entkoppelungselemente zu Abstützung zwischen der Ansauganlage und der Brennkraftmaschine vorgesehen.

Der Erfindung liegt die Aufgabe Zugrunde, eine Ansauganlage so zu gestalten, daß eine einfache und schnelle Montage an der Brennkraftmaschine gewährleistet ist und dabei gleichzeitig eine optimale Schwingungsentkopplung der Ansauganlage von der Brennkraftmaschine erzielt wird.

Die Lösung dieser Aufgabe gelingt mit den Merkmalen des Anspruches 1. Weitere, die Erfindung vorteilhaft ausgestaltende Merkmale sind in den Unteransprüchen genannt.

Nach der Ausführung der Erfindung ist es durch die Anordnung eines zwischen der Ansauganlage und dem Zylinderkopf wirkenden, auf Zug beanspruchten Entkoppelelementes und eines weiteren, zwischen dem Zylinderkopf und Einzelsaugrohren der Ansauganlage auf Druck beansprucht angeordneten Entkoppelelementes möglich, die Ansauganlage in wenigen Schritten zu montieren bzw. zu demontieren. Hierzu ist es lediglich erforderlich, von oben zugängliche, die Ansauganlage vertikal durchdringende Spannmitteln zu spannen, wodurch die Ansauganlage bereits über das sich am Zylinderkopf abstützende Entkoppelelement elastisch und schwingungsentkoppelt mit der Brennkraftmaschine verbunden ist. Die von den Spannmitteln dabei auf die Ansauganlage übertragenen Kräfte stützen sich an den weiteren Entkoppelelementen ab, die vor der Montage der Ansauganlage zwischen diese und die Zylinderköpfe gelegt werden.

Für die Montage bzw. Demontage ist somit lediglich das Einlegen der weiteren Entkoppelelemente vor dem Aufsetzen der Ansauganlage erforderlich, anschließend das Spannen der z.B. als Zugschraube ausgebildeten Spannmittel.

Sollte die Zuganglichkeit des weiteren Entkoppelelementes bei einer Reihen-Brennkraftmaschine z.B. aufgrund der Einbauverhältnisse erschwert oder aber bei einer V-Brennkraftmaschine, deren einstückiger Ansaugverteiler der Ansauganlage die in Zylinderköpfen ausgebildeten Einlaßkanäle vollständig abdeckt, unmöglich sein, so ermöglicht diese Anordnung dennoch eine einfache und schnelle Montage.

In vorteilhafter Ausgestaltung dieser Ausführung der Erfindung ist zwischen den gleichzeitig als Dichtung wirkenden weiteren Entkoppelelementen und einer Flanschfläche ein Saugrohrstutzen angeordnet, wobei sich zwischen benachbarten Saugrohrstutzen die Entkoppelelemente über Befestigungspfeifen an der Flanschfläche abstützt. Dadurch ist keine weitere, bearbeitete Flanschfläche am Zylinderkopf für die Abstützung dieser Befestigungspfeifen erforderlich.

In weiterer Ausgestaltung sind die einzelnen, zu jedem Zylinder führenden Saugrohrstutzen einer Zylinderreihe gemeinsam mit den Befestigungspfeifen einstückig als Brücke ausgebildet. Bei z.B. einer V-Brennkraftmaschine mit vier Zylindern pro Zylinderreihe sind diese Brücken mittels einer zwischen dem ersten und dem zweiten sowie einer zwischen dem dritten und dem vierten Saugrohrstutzen angeordneten Befestigungspfeife mit der Flanschfläche verschraubt. Die Entkoppelelemente sind an einstückig mit den Befestigungspfeifen ausgebildeten Armen gehalten, die sich quer zu der Brücke bis in unmittelbarer Nähe der Zylinderköpfe erstrecken. Die Zugschrauben können dadurch in einfacher Weise einen außenliegenden Bereich des Ansaugverteilers, z.B. einen Luftsammler durchdringen. Um unterhalb der Ansauganlage im V der Brennkraftmaschine angeordnete Bauteile zu erreichen, brauchen somit lediglich vier Spannschrauben gelöst zu werden, wodurch der Ansaugverteiler abnehmbar wird.

Gemäß dieser Ausführung der Erfindung ist die Ansauganlage mit Dämpfern an der Brennkraftmaschine gehalten, welche ein lösbar mit der Brennkraftmaschine verbundenes, topfartiges Gehäuse umfassen. In diesem Gehäuse ist eine gummielastische Nasse angeordnet, die von einer mit einer endseitig angeordneten Scheibe versehene Spannhülse durchdrungen wird, welche mit der Ansauganlage lösbar verbunden ist. Mit dieser Anordnung ist eine einfache und schnelle Montage bzw. Demontage der Ansauganlage an der Brennkraftmaschine bei gleichzeitiger Schwingungsentkopplung durch die lösbare Verbindung zwischen Spannhülse und Ansauganlage gegeben.

In vorteilhafter Ausgestaltung dieser Ausführung sind Ansauganlage und Spannhülsen mit Zugschrauben verbunden, welche in der Ansauganlage ausgebildete Aufnahmen nahezu vertikal durchdringen. Dadurch ist eine gute Zugänglichkeit der Verbindung gewährleistet. Ein in der Aufnahme angeordneter Anschlag begrenzt die durch das Verschrauben von der Spannhülse auf die gummielastische Masse übertragenden Kräfte, so daß eine gewünschte Kennung des Dämpfers einstellbar ist.

Die Erfindung wird im folgenden anhand von Figuren erläutert.

Es zeigen:
- Fig. 1: eine Ansicht einer ersten Ausführung einer Ansauganlage im Schnitt,
- Fig. 2: eine Draufsicht in Pfeilrichtung X gemäß Fig. 1 gesehen,
- Fig. 3: eine Ansicht einer Brücke der Ansauganlage in Pfeilrichtung Y gemäß Fig. 1,
- Fig. 4: eine Ansicht einer zweiten Ausführung im Schnitt,
- Fig. 5: einen Dämpfer einer Ansauganlage vergrößert im Schnitt,
- Fig. 6: eine Draufsicht auf ein Bauteil nach der Erfindung,
- Fig. 7: einen Schnitt entlang der Linie VII-VII gemäß Fig. 5 und
- Fig. 8: einen Schnitt entlang der Linie VIII-VIII gemäß Fig. 5.

Von einer V-Brennkraftmaschine 1 ist nur eine Zylinderreihe 2 mit vier Zylindern angedeutet dargestellt. Die Brennkraftmaschine 1 ist gemeinsam mit einer Ansauganlage 3 symmetrisch zu einer senkrecht verlaufenden Ebene E ausgebildet, die eine nicht gezeigte Kurbelwelle aufnimmt. Die Zylinderreihe 2 weist einen nur angedeutet gezeigten Zylinderkopf 4 mit einer Haube 5 und einer Flanschfläche 6 auf, in der im Zylinderkopf 4 ausgebildete Einlaßkanäle 7 münden.

Oberhalb und zwischen den Zylinderreihen 2 ist die Ansauganlage 3 angeordnet, die einen Ansaugverteiler 9, bestehend aus Luftsammlern 10 und Einzelsaugrohren 11 sowie zwischen den Einzelsaugrohren 11 und den Flanschflächen 6 angeordnete Saugrohrstutzen 12 aufweist. Die Saugrohrstutzen 12 einer Zylinderreihe 2 sind einstückig als Brücke 13 ausgebildet, die einen Teil der Ansauganlage 3 bildet. Zwischen den Saugrohrstutzen 12 weist die Brücke 13 zwei einstückig mit dieser ausgebildete Befestigungspfeifen 14 auf. Quer zu der Ebene E erstrecken sich an die Befestigungspfeifen 14 angegossene Arme 15 bis in die Nähe der Zylinderköpfe 4.

An der geodätisch höchst liegenden Stelle tragen die Arme 15 lösbar mit ihnen verbundene, als Dämpfer 16 ausgebildete, topfartige Entkoppelelemente. Die Dämpfer 16 weisen als Baueinheit innerhalb eines geschlossenen Volumens V eine gummielastische Masse 17 auf, die von einer mit einem Innengewinde 18 versehenen Spannhülse 19 durchsetzt ist, deren unterer Abschluß von einer mit der Masse 17 in Kontakt stehenden Scheibe 20 gebildet wird.

Zwischen den aneinandergrenzenden Einzelsaugrohren 11 und den Saugrohrstutzen 12 sind als Dichtung 25 ausgebildete weitere Entkoppelelemente angeordnet, welche für eine Zylinderreihe 2 zu einem Dichtstreifen 26 zusammengefaßt untereinander verbunden und mit nicht gezeigten Nasen gegen Verrutschen gesichert sind.

Bei der erstmaligen Montage der Ansauganlage 3 an der Brennkraftmaschine 1 werden zunächst die Brücken 13 mittels der Befestigungspfeifen 14 sowie weiterer, in einem Flansch 27 ausgebildeter Öffnungen 28 mit der Flanschfläche 6 verschraubt. Die Brücken 13 weisen Kraftstoffversorgungsleitungen 30 sowie Einspritzventilaufnahmen 31 auf, die nicht näher erläutert sind. Zur weiteren Montage bzw. zur Demontage z.B. zu Servicezwecken wird ein Dichtstreifen 26 auf jede Brücke 13 gelegt. Jeweils ein Dämpfer 16 wird mit einer durch das Innengewinde 18 zuganglichen Schraube 33 mit einem Arm 15 lösbar verbunden. Anschließend wird der Ansaugverteiler 9 mit den Einzelsaugrohren 11 auf die Dichtstreifen 26 gelegt. Durch vertikal in den Luftsammlern 10 ausgebildete Aufnahmen 34 werden als Zugschrauben 35 ausgebildete Spannmittel bis zur Spannhülse 19 geführt und mit deren Innengewinde 18 verschraubt. Eine in der Aufnahme 34 als Anschlag 44 ausgebildete Anlageschulter begrenzt die Stauchung der Masse 17 auf ein für eine wirksame Entkopplung optimales Maß.

Der gesamte Ansaugverteiler 9 ist durch die vorbeschriebene Anordnung durch das Lösen von lediglich vier Zugschrauben 35 von der Brennkraftmaschine lösbar. Anstelle der Zugschrauben 35 können als Spannmittel z.B. auch mit einem Bajonettverschluß versehene Schnellspannelemente verwendet werden, die mit einer Drehung um 180° Grad Ansaugverteiler 9 und Dämpfer 16 miteinander verspannen.

Die Entkoppelelemente werden unabhängig von der Art der Spannmittel ausschließlich auf Zug beansprucht, wobei die vom Dämpfer 16 mittels der Schraube 33, dem Arm 15 und der Befestigungspfeifen 14 übertragenen Zugkräfte in der Flanschfläche 6 des Zylinderkopfes 4 abgestützt werden. Die von dem Spannmittel dabei auf den Ansaugverteiler 9 übertragenen Kräfte stützen sich über das dadurch auf Druck beanspruchte weitere Entkoppelelement und die Saugrohrstutzen 12 ebenfalls auf der Flanschfläche 6 ab.

Eine zweite Ausführung der Erfindung ist in Fig. 4 dargestellt. Identische Bezugszeichen kennzeichnen in beiden Ausführungen gleiche Bauteile. Die Ansauganlage 3 ist mit Dämpfern 16 schwingungsentkoppelt an der Brennkraftmaschine 1 gehalten. Die Dämpfer 16 weisen ein topfartiges Gehäuse 36 auf, welches mit Schrauben 33 an der Brennkraftmaschine 1 lösbar befestigt ist. In dem Volumen V des Dämpfers 16 ist die von der Spannhülse 19 durchdrungene, gummielastische Masse 17 angeordnet, die sich an einem in einer Sicke 37 des Gehäuses 36 gehaltenen Deckel 38 abstützt.

In der dem Deckel 38 zugewandten Oberseite der Masse 17 sind Aussparungen 39 angeordnet, in die zwei Krallen bildende ausgestanzte Fahnen 40 des Deckels 38 eingreifen.
Von einem das Innengewinde 18 aufnehmenden Hülsenkörper 41 ausgehend verlaufen radial zwei abfallend gestaltete Rippen 42 auf der Scheibe 20, die in korrespondierende Ausnehmungen 43 der Masse 17 eingreifen.

Die Montage bzw. Demontage der Ansauganlage erfolgt bezüglich der Dämpfer 16 in analoger Weise wie bei der ersten Ausführung der Erfindung. Vor dem Verschrauben füllt die Masse 17 das Volumen V nahezu vollständig aus und preßt dabei die Scheibe 20 an den dem Deckel 38 gegenüberliegenden Boden des Gehäuses 36. Während des Verschraubens wird die Spannhülse 19 aus dem Dämpfer 16 herausgezogen und preßt dabei die Masse 17 auf ein eine bestimmte Kennung einstellendes Maß zusammen. Dieses Maß ist durch eine in der Aufnahme 34 als Anschlag 44 ausgebildete Anlageschulter begrenzt. Bei einem Lösen oder Anziehen der Zugschrauben 35 ist ein Verdrehen der Spannhülse 19 gegenüber der Masse 17 bzw. ein Verdrehen der Masse 17 gegenüber dem Gehäuse 36 durch die in die Ausnehmungen 43 eingreifenden Rippen 42 bzw. durch die in die Aussparungen 39 eingreifenden Fahnen 40 verhindert. Die Abstützung der von den Zugschrauben 35 in den Luftsammler 10 eingeleiteten Kräfte erfolgt beispielsweise über nicht gezeigte Saugrohre der Ansauganlage 3.

## Patentansprüche

1. Ansauganlage für eine mehrzylindrige Brennkraftmaschine, wobei die Ansauganlage schwingungsentkoppelt oberhalb der Zylinder an der Brennkraftmaschine gehalten ist, die erste Entkoppelelemente zwischen der Ansauganlage (3) und dem Zylinderkopf (4) und weitere aus Dichtungen (25) bestehende Entkoppelelemente zwischen den Einzelsaugrohren (11) und dem Zylinderkopf (4) aufweist, dadurch gekennzeichnet, daß die ersten Entkoppelelemente zwischen mit dem Zylinderkopf (4) verbundene Halteelemente (15) und der Ansauganlage als Dämpfer (16) ausgebildet angeordnet sind, die lösbar an der Brennkraftmaschine (1) gehaltene topfartige Gehäuse umfassen, in welchen jeweils eine gummielastische Masse (17) angeordnet ist, die von einer mit einer endseitig angeordneten Scheibe (20) versehene Spannhülse (19) durchdrungen ist, in der eine in einer Aufnahme (34) der Ansauganlage (3) abstützende Zugschraube (35) befestigt ist und daß die weiteren Entkoppelelemente über die Zugschrauben (35) auf Druck verspannbar sind.

2. Ansauganlage nach Anspruch 1, dadurch gekennzeichnet, daß zwischen den Dichtungen (25) und einer Flanschfläche (6) als Teil der Ansauganlage (3) Saugrohrstutzen (12) und zwischen benachbarten Saugrohrstutzen (12) Befestigungspfeifen (14) für die Dämpfer (16) angeordnet sind.

3. Ansauganlage nach Anspruch 2, dadurch gekennzeichnet, daß die Befestigungspfeifen (14) und die Saugrohrstutzen (12) einer Zylinderreihe (2) der Brennkraftmaschine (1) einstückig als Brücke (13) ausgebildet sind, welche mittels der Befestigungspfeifen (14) an der Flanschfläche (6) lösbar befestigt gehalten ist.

4. Ansauganlage nach Anspruch 3, dadurch gekennzeichnet, daß die Dämpfer (16) an einstückig mit einer Befestigungspfeife (14) als Arme (15) ausgebildeten Halteelementen angeordnet sind, welche sich quer zu der Brücke (13) bis unmittelbar an den Zylinderkopf (4) erstrecken.

5. Ansauganlage nach Anspruch 4, dadurch gekennzeichnet, daß die an die Einzelsaugrohre (11) grenzenden Dichtungen (25) einer Zylinderreihe (2) einstückig als Dichtstreifen (26) ausgebildet sind.

6. Ansauganlage nach einem oder mehreren der vorhergehenden Ansprüche, für eine achtzylindrige Brennkraftmaschine mit zwei Zylinderreihen, dadurch gekennzeichnet, daß jeder Zylinderreihe (2) eine Brücke (13) mit je vier Saugrohrstutzen (12) zugeordnet ist, wobei jeweils zwischen dem ersten und dem zweiten sowie zwischen dem dritten und dem vierten Saugrohrstutzen (12) eine Befestigungspfeife (14) mit einem Arm (15) und einem Dämpfer (16) angeordnet ist.

7. Ansauganlage nach Anspruch 1, dadurch gekennzeichnet, daß die die Zugschrauben (35) führenden Aufnahmen (34) einen Anschlag (44) aufweisen, an denen die Spannhülsen (19) nach erfolgter Verschraubung zur Anlage kommen.

8. Ansauganlage nach einem oder mehreren der vorhergehenden Ansprüche, dadurch gekennzeichnet, daß von einem Hülsenkörper (41) aus radial auf der Scheibe (20) abfallend verlaufende Rippen (42) angeordnet sind und die Masse (17) korrespondierende Ausnehmungen (43) aufweist.

9. Ansauganlage nach einem oder mehreren der vorhergehenden Ansprüche, dadurch gekennzeichnet, daß ein Gehäuse (36) des Dämpfers (16) eine umlaufende Sicke (37) zur Aufnahme eines von der Spannhülse (19) durchdrungenen Deckels (38) aufweist.

## Claims

1. An intake unit for a multiple-cylinder internal-combustion engine, wherein the intake unit is held insulated from vibration above the cylinders on the internal-combustion engine, which comprises first insulating members between the intake unit (3) and the cylinder head (4) and further insulating members, comprising seals (25), between the individual intake pipes (11) and the cylinder head (4), **characterized in that** the first insulating members are arranged between retaining members (15), connected to the cylinder head (4), and the intake unit and are constructed as damping devices (16) comprising cup-like housings which are held detachably on the internal-combustion engine (1) and in each of which is provided a rubber mass (17) traversed by a clamping sleeve (19) which is provided with a disc (20) arranged at the end and in which a tension bolt (35) support[ed] in a receiving means (34) in the intake unit (3) is secured, and the further insulating members are subjected to pressure by way of the tension bolts (35).

2. An intake unit according to Claim 1, **characterized in that** intake-pipe sockets (12) are arranged between the seals (25) and a flange surface (6) as part of the intake unit (3), and fastening pipes (14) for the damping devices (16) are arranged between adjacent intake-pipe sockets (12).

3. An intake unit according to Claim 2, **characterized in that** the fastening pipes (14) and the intake-pipe sockets (12) of one cylinder row (2) of the internal-combustion engine (1) are constructed integrally as a bridge (13) held detachably secured to the flange surface (6) by means of the fastening pipes (14).

4. An intake unit according to Claim 3, **characterized in that** the damping devices (16) are arranged on retaining members constructed integrally with a fastening pipe (14) as arms (15) and extending transversely to the bridge (13) as far as immediately against the cylinder head (4).

5. An intake unit according to Claim 4, **characterized in that** the seals (25) of one cylinder row (2) adjoining the individual intake pipes (11) are constructed integrally as sealing strips (26).

6. An intake unit according to one or more of the preceding Claims, for an eight-cylinder internal-combustion engine with two rows of cylinders, **characterized in that** a bridge (13) with four respective intake-pipe sockets (12) is associated with each cylinder row (2), wherein one fastening pipe (14) with an arm (15) and a damping device (16) is arranged between the first and the second and between the third and the fourth intake-pipe sockets (12) respectively.

7. An intake unit according to Claim 1, **characterized in that** the receiving means (34) guiding the tension bolts (35) have a stop (44) against which the clamping sleeves (19) rest after the said tension bolts (35) have been screwed in.

8. An intake unit according to one or more of the preceding Claims, **characterized in that** ribs (42) are arranged extending radially downwards on the disc (20) from a sleeve member (41), and the mass (17) has corresponding recesses (43).

9. An intake unit according to one or more of the preceding Claims, **characterized in that** a housing (36) of the damping device (16) has a continuous corrugation (37) for receiving a cover (38) through which the clamping sleeve (19) passes.

## Revendications

1. Dispositif d'admission pour un moteur à combustion interne à plusieurs cylindres, le dispositif d'admission étant maintenu, désaccouplé des oscillations, au-dessus des cylindres, sur le moteur à combustion interne, qui comporte des premiers éléments de découplage entre le dispositif d'admission (3) et la culasse (4) et d'autres éléments de découplage, faits de garnitures d'étanchéité (25), entre les tubes individuels d'admission (11) et la culasse (4), caractérisé en ce que les premiers éléments de découplage sont placés entre les éléments de retenue (15), reliés à la culasse (4), et le dispositif d'admission servant d'amortisseur (16), qui comprennent des boîtiers en forme de pot maintenus de manière amovible sur le moteur à combustion interne (1), dans chacun desquels est prévue une masse (17) présentant l'élasticité du caoutchouc, qui est traversée par une douille de serrage (19) pourvue d'un disque (20) placé à une extrémité, dans laquelle est fixée une vis de traction (35) prenant appui dans un logement (34) du dispositif d'admission (3) et en ce que les autres éléments de découplage peuvent être comprimés par les vis de traction (35).

2. Dispositif d'admission selon la revendication 1, caractérisé en ce qu'entre les garnitures d,étanchéité (25) et une surface de bride (6) faisant partie du dispositif d'admission (3), sont prévues des tubulures d'admission (12) et entre des tubulures d'admission (12) voisines, des pipes de fixation (14) pour les amortisseurs (16).

3. Dispositif d'admission selon la revendication 2, caractérisé en ce que les pipes de fixation (14) et les tubulures d'admission (12) d'une rangée de cylindres (2) du moteur à combustion interne (1) sont réalisées d'une seule pièce en tant que pont (13), qui est fixé d une manière amovible sur la surface de bride (6), au moyen des pipes de fixation (14).

4. Dispositif d'admission selon la revendication 3, caractérisé en ce que les amortisseurs (16) sont placés sur des éléments de retenue, réalisés d'une seule pièce avec une pipe de fixation (14), en tant que bras (15), qui s'étendent transversalement au pont (13), directement jusqu'à la culasse (4).

5. Dispositif d'admission selon la revendication 4, caractérisé en ce que les garnitures d'étanchéité (25), adjacentes aux tubes individuels d'admission (11), d'une rangée de cylindres (2), sont réalisées d'une seule pièce en tant que bandes d'étanchéité (26).

6. Dispositif d'admission selon une ou plusieurs des revendications précédentes, pour un moteur à combustion interne à huit cylindres avec deux rangées de cylindres, caractérisé en ce qu'à chaque rangée de cylindres (2) est associé un pont (13) avec chacun quatre tubulures d'admission (12), une pipe de fixation (14) avec un bras (15) et un amortisseur (16) étant placés entre la première et la deuxième tubulure d'admission (12) ainsi qu'entre la troisième et la quatrième.

7. Dispositif d'admission selon la revendication 1, caractérisé en ce que les logements (34), guidant les vis de traction (35), présentent une butée (44), contre laquelle viennent s'appliquer les douilles de serrage (19), après vissage.

8. Dispositif d'admission selon une ou plusieurs des revendications précédentes, caractérisé en ce que des nervures (42) sont prévues radialement à partir d'un corps de douille (41), descendant vers le disque (20), et en ce que la masse (17) présente des évidements (43) correspondants.

9. Dispositif d'admission selon une ou plusieurs des revendications précédentes, caractérisé en ce qu'un boîtier (36) de l'amortisseur (16) présente une moulure (37) continue destinée à loger un couvercle (38) traversé par la douille de serrage (19).
